# EUROPÄISCHE PATENTANMELDUNG

(11) **EP 4 510 781 A1**
(43) Veröffentlichungstag der Anmeldung: **19.02.2025**
(21) Anmeldenummer: 23191552.1
(22) Anmeldetag: 15.08.2023
(51) Int. Cl.: H05B 47/125

(54) **VERFAHREN ZUR BELEUCHTUNGSSTEUERUNG UND BELEUCHTUNGSSYSTEM ZUR DURCHFÜHRUNG DES VERFAHRENS**

(71) Anmelder: Theben AG, 72401 Haigerloch (DE)
(72) Erfinder: Gulde, Thomas, 72351 Geislingen (DE)
(74) Vertreter: Westphal, Mussgnug & Partner Patentanwälte mbB

(57) **Zusammenfassung**

Bereitgestellt werden ein Verfahren zur Beleuchtungssteuerung mit den Schritten
- Aufnehmen von Bilddaten eines Bereichs mit einem Kameramodul zu unterschiedlichen Zeitpunkten,
- Vergleichen von aus mit dem Kameramodul zu unterschiedlichen Zeitpunkten aufgenommenen Bilddaten gewonnenen Informationen und
- Aktivierung von Beleuchtungselementen in Abhängigkeit von Ergebnissen dieses Vergleichs,

bei dem Merkmale aus den mit dem Kameramodul aufgenommenen Bilddaten extrahiert werden und bei dem das Vergleichen ausschließlich auf der Basis solcher Merkmale erfolgt,
sowie ein Beleuchtungssystem mit mindestens einem Kameramodul und mindestens einer ersten Recheneinheit zur Bearbeitung von mit dem Kameramodul aufgenommenen Bilddaten, sowie mit mindestens einem Beleuchtungselement, das in Abhängigkeit von den Ergebnissen der Bearbeitung von mit dem Kameramodul aufgenommenen Bilddaten aktivierbar und/oder deaktivierbar ist, wobei das Beleuchtungssystem ausgelegt und eingerichtet ist, um ein solches Verfahren auszuführen.

## Beschreibung

Eine an die tatsächliche Nutzung eines Raumes angepasste automatisierte Beleuchtungssteuerung ist ein wesentlicher Bestandteil eines ressourcenschonenden Energiemanagements, besonders in Arbeitsumgebungen wie (Großraum-)Büros, Werkstätten und gewerblich genutzten Hallen. Dazu ist es notwendig, Melder oder Sensoren bereitzustellen, die den Raum auf die Anwesenheit von Personen überwachen und basierend auf dem Ergebnis dieser Überwachung nur die jeweils notwendige Beleuchtung bereitzustellen. Beispielsweise kann ein erheblicher Beitrag zum Energiesparen geleistet werden, wenn in dem Fall, dass in einem Großraumbüro nur noch ein Überstunden machender Mitarbeiter vorhanden ist, nicht mehr das gesamte Büro sondern gezielt dessen Schreibtisch beleuchtet ist, oder wenn bei einem nächtlichen Kontrollgang eines Maschinenbedieners durch eine große Fertigungshalle mit automatisierter Fertigung nicht die gesamte Halle sondern nur die Umgebung der aktuellen Position des Maschinenbedieners beleuchtet wird.

Ein seit vielen Jahren bekannter und bewährter Ansatz zur Realisierung solcher Beleuchtungssteuerungen ist die Verwendung von Bildinformationen, die mit Kameramodulen aufgenommen und mittels Bildvergleichen auf die Präsenz einer Person hin ausgewertet werden.

Ein wesentliches Problem dabei besteht darin, dass es eine Vielzahl von Änderungen in einem Bild eines zu überwachenden Raumbereichs geben kann, die nicht mit der Präsenz einer Person verbunden sind. Beispielsweise wird eine Änderung der Lichtverhältnisse, verursacht etwa durch eine Wolke, die die Sonne verdunkelt, die Helligkeitswerte einer Vielzahl von Pixeln des Bildes verändern, ohne dass tatsächlich eine Person präsent ist. Versucht man, eine Präsenz durch Vergleich mit einem statischen Referenzbild, das unter definierten Bedingungen ohne Präsenz aufgenommen wurde, nachzuweisen, kann nicht nur ein am Schreibtisch sitzender Angestellter die Bürobeleuchtung aktivieren, sondern auch dessen am Arbeitsplatz vergessene Aktentasche. Versucht man, eine Präsenz durch den Nachweis einer Bewegung im zu überwachenden Raumbereich nachzuweisen, kann die Bewegung einer Zimmerpflanze im Luftstrom der Klimaanlage oder Belüftung zu einer Fehldetektion führen.

Selbstverständlich kann man in jedem dieser Szenarien leicht Korrekturen ersinnen, die Fehldetektionen entgegenwirken. Umgebungslichteffekte werden im Normalfall größere Teile des Bildes in gleicher oder ähnlicher Weise beeinflussen; die Position der vergessenen Aktentasche wird immer identisch sein und die Bewegung der Zimmerpflanze auf einen engen Raumbereich begrenzt sein; zudem kann man auch versuchen, die Form einer vermeintlich vorhandenen Präsenz zu analysieren und mit dem Bild eines Menschen zu vergleichen. Das Problem dabei ist allerdings, dass dabei der ohnehin schon nicht unerhebliche Rechenaufwand für eine solche Auswertung immer weiter ansteigt, zumal unter Umständen auch die Anforderungen an die Auflösung steigen und regelmäßig eine Bildfrequenz des Kameramoduls angestrebt wird, die mehrere Bilder pro Sekunde beträgt, wodurch wiederum die Menge der auszuwertenden Bilddaten ansteigt. Hinzu kommt, dass hohe Auswerte-Geschwindigkeiten benötigt werden, um sicherzustellen, dass der auszulösende Schaltvorgang vom Benutzer als hinreichend schnell empfunden wird und zu vermeiden, dass der Benutzer wegen zu langer Auswertezeiten zunächst im Dunkeln steht.

Die Aufgabe der Erfindung besteht darin, ein verbessertes Verfahren zur Beleuchtungssteuerung, sowie ein Beleuchtungssystem zur Durchführung des Verfahrens bereitzustellen. Diese Aufgabe wird gelöst durch ein Verfahren mit den Merkmalen des Patentanspruchs 1 und ein Beleuchtungssystem mit den Merkmalen des Patentanspruchs 11.

Das erfindungsgemäße Verfahren zur Beleuchtungssteuerung umfasst zumindest die Schritte des Aufnehmens von Bilddaten eines Bereichs mit einem Kameramodul zu unterschiedlichen Zeitpunkten, des Vergleichens von Informationen, die mit dem Kameramodul zu unterschiedlichen Zeitpunkten aufgenommenen Bilddaten gewonnen wurden und der Aktivierung von Beleuchtungselementen in Abhängigkeit von Ergebnissen dieses Vergleichs.

Erfindungswesentlich ist, dass Merkmale aus den mit dem Kameramodul aufgenommenen Bilddaten extrahiert werden und dass das Vergleichen zumindest auch, vorzugsweise ausschließlich, auf der Basis solcher Merkmale erfolgt. Anders als bislang wird also der Vergleich, der zu der Entscheidung über das Schalten der Beleuchtungselemente führt, nicht mehr vollständig pixelbasiert vorgenommen, sondern zumindest teilweise merkmalsbasiert.

Der Merkmalsraum stellt dabei eine Abstraktion des für die Beleuchtungssteuerung essentiellen Problems dar, ob eine Person im Überwachungsbereich anwesend ist, so dass die Beleuchtung aktiviert sein oder werden muss. Auf dem abstrahierten Merkmalsraum kann dieses Problem abstrakter und wegen der Entkopplung von einer Vielzahl von für diese Frage irrelevanten Zusatzinformationen, die im Bild zunächst enthalten sind, oftmals einfacher und/oder eindeutiger gelöst werden.

Ein abstrakter Merkmalsraum lässt zudem eine breitere Interpretation der "Bewegung" selbst zu, man kann auf Basis der Merkmale Bewegungen, die zu für die Beleuchtungssteuerung wichtigen "Objekten" (nämlich Personen) gehören, oftmals einfacher klassifizieren.

Die Extraktion von Merkmalen aus den mit dem Kameramodul aufgenommenen Bilddaten kann dabei auf unterschiedliche Weise erfolgen. Beispielsweise können dafür Algorithmen wie SIFT, SURF oder ORB verwendet werden; sie kann aber auch mit Deep-Learning-Verfahren, Machine-Learning-Verfahren oder anderen Algorithmen realisiert werden.

In einer bevorzugten Variante des Verfahrens wird unter Verwendung der extrahierten Merkmale ein Merkmalsraum gebildet, der vorzugsweise dynamisch angepasst wird, so dass das Hinzukommen oder Verschwinden von Merkmalen unmittelbar berücksichtig werden kann.

Den Merkmalen, die aus aktuellen Bilddaten eines mit dem Kameramodul aufgenommenen Bildes extrahiert werden, wird vorzugsweise ein Vektor im Merkmalsraum zugewiesen. In einer bevorzugten Weiterbildung dieser Variante wird darüber hinaus aus Merkmalen, die über eine Mehrzahl von dem Kameramodul aufgenommenen Bildern hinweg aus den jeweils aktuellen Bilddaten eines mit dem Kameramodul aufgenommenen Bildes extrahiert werden, ein Hintergrundvektor im Merkmalsraum gebildet. Bei dieser Bildung des Hintergrundvektors können auch weitere Aspekte einfließen, beispielsweise wie stabil die Position eines Merkmals bleibt, um so zwischen einem unbelebten Objekt, das keine Bewegung macht und einem belebten Objekt, das nahezu ortsfest bleibt, etwa einem Angestellten, der am Schreibtisch arbeitet, zu unterscheiden.

Diese Merkmalsvektoren ermöglichen dann insbesondere, dass das Vergleichen von aus mit dem Kameramodul zu unterschiedlichen Zeitpunkten aufgenommenen Bilddaten gewonnenen Informationen eine Differenzbildung oder eine abstraktere Ableitung der Unterschiedlichkeit zwischen dem durch die Merkmale, die aus aktuellen Bilddaten eines mit dem Kameramodul aufgenommenen Bildes extrahiert werden gebildeten Vektor im Merkmalsraum und dem Hintergrundvektor umfassen kann, was eine im Normalfall mit überaus überschaubarem Rechenaufwand realisierbare Operation ist.

Insbesondere kann der Hintergrundvektor unter Verwendung des durch die Merkmale, die aus aktuellen Bilddaten eines mit dem Kameramodul aufgenommenen Bildes extrahiert werden gebildeten Vektors im Merkmalsraum aktualisiert werden, beispielsweise durch eine gewichtete Addition oder eine sonstige gewichtete Angleichung. Auf diese Weise können dann beispielsweise neu hinzugekommene unbelebte Objekte, wie ein von einem Boten auf einem Schreibtisch abgelegtes Paket, in den Hintergrund integriert werden, statt ständig eine Präsenz vorzugaukeln.

In einer besonders vorteilhaften Variante des Verfahrens erfolgt das Extrahieren von Merkmalen aus den mit dem Kameramodul aufgenommenen Bilddaten mittels einer ersten Recheneinheit und das Vergleichen auf der Basis dieser Merkmale mittels einer zweiten Recheneinheit, die von der ersten Recheneinheit räumlich getrennt ist. Logischerweise muss dann eine Übermittlung der extrahierten Merkmale über eine Kommunikationsschnittstelle von der ersten Recheneinheit zur zweiten Recheneinheit erfolgen, was bevorzugt mit Mitteln drahtloser Kommunikation oder über ein Bussystem erfolgt. Wie bereits erwähnt wurde, ist jedoch als Konsequenz aus dem merkmalsbasierten Vergleich -insbesondere wenn nur die Merkmale der Bereiche übertragen werden, in denen eine Änderung erfasst wurde die dabei zu übermittelnde Datenmenge überschaubar, auch wenn das Kameramodul mehrere Bilder pro Sekunde aufnimmt.

Gerade die Überschaubarkeit der Datenmenge und die Möglichkeit, im Vergleich zu pixelbasierten Vergleichen vom Rechenaufwand her eine viel günstigere Ausführbarkeit der merkmalsbasierten Vergleiche zu schaffen, ermöglichen es dann auch, dass die zweite Recheneinheit mit mehreren ersten Recheneinheiten, die jeweils Merkmale aus Bilddaten unterschiedlicher Kameramodule extrahieren, in Signalkommunikation steht, so dass die zweite Recheneinheit die merkmalsbasierten Vergleiche für mehrere oder alle Kameraeinheiten ausführt.

Dementsprechend können bei Verwendung dieser Variante des Verfahrens Melder konzipiert werden, die im Wesentlichen Kameramodul, eine erste Recheneinheit mit Speicher, die lediglich ein reduziertes Aufgabenspektrum, z.B. die Merkmalsextraktion aus den vom Kameramodul aufgenommenen Bildern und gegebenenfalls auch noch einen ersten Vergleich, bewältigen können muss sowie ein Kommunikationsmodul zur Weitergabe der extrahierten Merkmale an ein zentrales, für mehrere oder alle Melder zuständiges Kontrollmodul, das mit mehr Rechenleistung einen Vergleich, soweit er noch nicht erfolgt ist, und/oder eine aufwändigere Klassifizierung ausführen kann, das neben der zweiten Recheneinheit ebenfalls ein korrespondierendes Kommunikationsmodul aufweist, umfassen und daher kostengünstig zu realisieren sind.

In einer solchen Konfiguration wird es auch möglich, bei der Aktivierung eines Beleuchtungselements die beim merkmalsbasierten Vergleichen von aus mit dem jeweiligen Kameramodul zu unterschiedlichen Zeitpunkten aufgenommenen Bilddaten gewonnenen Informationen mehrerer Kameramodule zu berücksichtigen. Dies kann man beispielsweise dafür ausnutzen, basierend auf einer merkmalsbasiert ermittelten Bewegung einer Präsenz im Bereich eines ersten Melders vorausschauend eine Beleuchtungseinheit im Bereich eines zweiten Melders zu aktivieren.

Dabei kann es vorteilhaft sein, wenn die Zentraleinheit auch die Merkmale aus mehreren Geräten gleichzeitig bearbeiten kann bzw. bearbeitet. Die Zentraleinheit kann auch einen gemeinsamen gesamten Merkmalsvektor/Raum von allen Geräten betrachten. Dadurch ergibt sich auch die Möglichkeit, Rechenoperationen auf verschiedenen Geräteeinheiten entsprechend zu konzentrieren.

Das erfindungsgemäße Beleuchtungssystem weist mindestens ein Kameramodul und mindestens eine erste Recheneinheit zur Bearbeitung von mit dem Kameramodul aufgenommenen Bilddaten, sowie mindestens ein Beleuchtungselement, das in Abhängigkeit von den Ergebnissen der Bearbeitung von mit dem Kameramodul aufgenommenen Bilddaten aktivierbar und/oder deaktivierbar ist, auf. Unter einer Recheneinheit ist dabei eine CPU (central processing unit), eine NPU (neural processing unit) oder eine TPU (tensor processing unit) nebst dem jeweils zugehörigen Arbeits- und Programmspeicher zu verstehen. Das Beleuchtungssystem zeichnet sich dadurch aus, dass das Beleuchtungssystem ausgelegt und eingerichtet ist, um ein Verfahren nach einem der Ansprüche 1 bis 10 auszuführen. Dementsprechend ist die erste Recheneinheit insbesondere zur Extraktion von Merkmalen aus mit dem Kameramodul aufgenommenen Bilddaten programmiert und entweder durch die erste Recheneinheit oder eine andere Recheneinheit im Beleuchtungssystem wird ein Vergleich von aus solchen Bilddaten extrahierten Merkmalen vorgenommen, dessen Ergebnisse dann zur Aktivierung oder Deaktivierung des Beleuchtungselements, insbesondere durch Abgabe entsprechender Steuersignale, führen.

Vorzugsweise umfasst das Beleuchtungssystem mehrere Melder. Diese Melder weisen jeweils ein Kameramodul, eine erste Recheneinheit, die zur Extraktion von Merkmalen aus mit dem Kameramodul aufgenommenen Bilddaten ausgelegt und eingerichtet ist sowie ein Kommunikationsmodul zum Übermitteln von extrahierten Merkmalen an eine zentrale Steuereinheit auf. Dementsprechend sind die Anforderungen an die Speichergröße und die Rechenleistung dieser Melder nicht allzu hoch und sie können relativ kostengünstig hergestellt werden.

Bevorzugt weist dann die zentrale Steuereinheit ein Kommunikationsmodul zum Empfangen von extrahierten Merkmalen von mindestens einem Melder sowie eine zweite Recheneinheit, die zum Vergleich von Merkmalen, die von dem mindestens einen Melder empfangen werden, ausgelegt und eingerichtet ist, auf. Diese zweite Recheneinheit kann sehr viel leistungsstärker als die ersten Recheneinheiten sein.

Die Erfindung wird nachfolgend anhand der Figur 1 näher erläutert, welche ein Ablaufschema eines Zyklus eines erfindungsgemäßen Verfahrens zeigt.

Im Schritt S1 erfolgt die Bildaufnahme, also das Aufnehmen von Bilddaten mittels eines Kameramoduls. Dadurch erhält man ein aktuelles Bild des Raumes, der durch das Kameramodul überwacht wird.

Im Schritt S2 erfolgt die Merkmalsextraktion aus diesem aktuellen Bild, die, wie bereits oben erwähnt wurde, beispielsweise durch eine Vielzahl unterschiedlicher Verfahren wie SIFT, SURF oder ORB oder aber auch mit Deep-Learning-Verfahren realisiert werden kann, aber auch auf anderen Machine-Learning-Verfahren basieren oder andere Merkmalsextraktionsalgorithmen anwenden kann.

Dabei werden die Bildinformationen auf die als wesentlich angesehenen Merkmale oder Features reduziert.

Die extrahierten Features des aktuellen Bildes einschließlich Positionsinformationen zu ihrer Position im überwachten Raum werden anschließend im Schritt S3 gespeichert und im Merkmalsraum weiterverarbeitet. Damit hat man die Bildebene verlassen und bewegt sich mit der weiteren Bearbeitung und Auswertung dieses Bildes nur noch in einem Merkmalsraum, während auf der Bildebene bereits der nächste Satz von Kamerabilddaten aufgenommen und einer Feature-Extraktion unterworfen werden kann.

Bei der Weiterverarbeitung der im Schritt S3 gespeicherten Features erfolgt ein Vergleich mit Hintergrund-Features im Schritt S4. Beim in dieser Anmeldung interessierenden Anwendungsfall, der Beleuchtungssteuerung, sind es im Normalfall Änderungen der relevanten Features einer Szene, die Steuersignale auslösen sollen, während statische Features zwar identifiziert und extrahiert werden, aber nicht zu einem Steuersignal führen sollen, was durch einen Vergleich mit einem geeignet gebildeten Hintergrund-Vektor im Merkmalsraum geleistet werden kann.

Ergibt der Vergleich im Schritt S4 signifikante Veränderungen in den aufgenommenen Live-Features, die Bedingungen, die man zum Absenden von Steuersignalen an die Beleuchtung in geeigneter Weise definiert, wird im Schritt S5 die Position dieser Änderungen definiert. Im Schritt S6 wird auf der Basis dieser Positionsinformation bestimmt, in welchen Zonen des Beleuchtungssystems eine Reaktion erfolgen soll, ehe im Schritt S7 das entsprechende Steuersignal abgesendet wird.

Längerfristige Veränderungen der Szene, die nicht mit einer zu detektierenden Präsenz verbunden sind, kann man durch eine Adaption der Hintergrund-Features berücksichtigen. Dazu kann im Schritt S8 der aktuelle Live-Feature-Vektor mit einem Anpassungsfaktor herunterskaliert und zum aktuellen Hintergrund-Feature-Vektor hinzugefügt werden, der dann im Schritt S9 als neuer Hintergrund-Feature-Vektor gespeichert wird. Erweist sich ein im Live-Feature-Vektor neu hinzukommendes Feature als statisch, so dass es auch in folgenden Live-Feature-Vektoren immer wieder auftaucht, werden sich seine Beiträge kumulieren und es wird im Laufe einiger Auswertezyklen volles Gewicht im Hintergrund-Feature-Vektor erlangen; ist es hingegen dynamisch, wird es in den folgenden Live-Feature-Vektoren verändert auftauchen und sich statistisch aus dem Hintergrund-Feature-Vektor hinausmitteln.

### Bezugszeichenliste

- S1-S9: Verfahrensschritte

## Patentansprüche

1. Verfahren zur Beleuchtungssteuerung mit den Schritten
- Aufnehmen von Bilddaten eines Bereichs mit einem Kameramodul zu unterschiedlichen Zeitpunkten,
- Vergleichen von aus mit dem Kameramodul zu unterschiedlichen Zeitpunkten aufgenommenen Bilddaten gewonnenen Informationen und
- Aktivierung von Beleuchtungselementen in Abhängigkeit von Ergebnissen dieses Vergleichs,
**dadurch gekennzeichnet, dass** Merkmale aus den mit dem Kameramodul aufgenommenen Bilddaten extrahiert werden und dass das Vergleichen zumindest auch, vorzugsweise ausschließlich, auf der Basis solcher Merkmale erfolgt.

2. Verfahren nach Anspruch 1,
**dadurch gekennzeichnet, dass** unter Verwendung der extrahierten Merkmale ein Merkmalsraum gebildet wird.

3. Verfahren nach Anspruch 2,
**dadurch gekennzeichnet, dass** der Merkmalsraum dynamisch angepasst wird.

4. Verfahren nach Anspruch 2 oder 3,
**dadurch gekennzeichnet, dass** den Merkmalen, die aus aktuellen Bilddaten eines mit dem Kameramodul aufgenommenen Bildes extrahiert werden, ein Vektor im Merkmalsraum zugewiesen wird.

5. Verfahren nach Anspruch 4,
**dadurch gekennzeichnet, dass** aus Merkmalen, die über eine Mehrzahl von dem Kameramodul aufgenommenen Bildern hinweg aus den jeweils aktuellen Bilddaten eines mit dem Kameramodul aufgenommenen Bildes extrahiert werden, ein Hintergrundvektor im Merkmalsraum gebildet wird.

6. Verfahren nach Anspruch 5,
**dadurch gekennzeichnet, dass** das Vergleichen von aus mit dem Kameramodul zu unterschiedlichen Zeitpunkten aufgenommenen Bilddaten gewonnenen Informationen eine Differenzbildung zwischen dem durch die Merkmale, die aus aktuellen Bilddaten eines mit dem Kameramodul aufgenommenen Bildes extrahiert werden gebildeten Vektor im Merkmalsraum und dem Hintergrundvektor umfasst.

7. Verfahren nach Anspruch 5 oder 6,
**dadurch gekennzeichnet, dass** der Hintergrundvektor unter Verwendung des durch die Merkmale, die aus aktuellen Bilddaten eines mit dem Kameramodul aufgenommenen Bildes extrahiert werden gebildeten Vektors im Merkmalsraum aktualisiert wird.

8. Verfahren nach einem der vorstehenden Ansprüche,
**dadurch gekennzeichnet, dass** das Extrahieren von Merkmalen aus den mit dem Kameramodul aufgenommenen Bilddaten mittels einer ersten Recheneinheit erfolgt und dass das Vergleichen auf der Basis dieser Merkmale mittels einer zweiten Recheneinheit erfolgt, die von der ersten Recheneinheit räumlich getrennt ist.

9. Verfahren nach Anspruch 8,
**dadurch gekennzeichnet, dass** die zweite Recheneinheit mit mehreren ersten Recheneinheiten, die jeweils Merkmale aus Bilddaten unterschiedlicher Kameramodule extrahieren, in Signalkommunikation steht, so dass die zweite Recheneinheit die merkmalsbasierten Vergleiche für mehrere oder alle Kameraeinheiten ausführt.

10. Verfahren nach Anspruch 9,
**dadurch gekennzeichnet, dass** in die Aktivierung eines Beleuchtungselements die beim merkmalsbasierten Vergleichen von aus mit dem jeweiligen Kameramodul zu unterschiedlichen Zeitpunkten aufgenommenen Bilddaten gewonnenen Informationen mehrerer Kameramodule berücksichtigt.

11. Beleuchtungssystem mit mindestens einem Kameramodul und mindestens einer ersten Recheneinheit zur Bearbeitung von mit dem Kameramodul aufgenommenen Bilddaten, sowie mit mindestens einem Beleuchtungselement, das in Abhängigkeit von den Ergebnissen der Bearbeitung von mit dem Kameramodul aufgenommenen Bilddaten aktivierbar und/oder deaktivierbar ist,
**dadurch gekennzeichnet, dass** das Beleuchtungssystem ausgelegt und eingerichtet ist, um ein Verfahren nach einem der Ansprüche 1 bis 10 auszuführen.

12. Beleuchtungssystem nach Anspruch 11,
**dadurch gekennzeichnet, dass** das Beleuchtungssystem mehrere Melder umfasst, die jeweils ein Kameramodul, eine erste Recheneinheit, die zur Extraktion von Merkmalen aus mit dem Kameramodul aufgenommenen Bilddaten ausgelegt und eingerichtet ist sowie ein Kommunikationsmodul zum Übermitteln von extrahierten Merkmalen an eine zentrale Steuereinheit aufweisen.

13. Beleuchtungssystem nach Anspruch 12,
**dadurch gekennzeichnet, dass** die zentrale Steuereinheit ein Kommunikationsmodul zum Empfangen von extrahierten Merkmalen von mindestens einem Melder sowie eine zweite Recheneinheit, die zum Vergleich von empfangenen Merkmalen ausgelegt und eingerichtet ist, aufweist.
